# FASCICULE DE BREVET EUROPEEN

(11) **EP 2 616 242 B1**
(45) Date de publication et mention de la délivrance du brevet: **21.01.2015**
(21) Numéro de dépôt: 11755269.5
(22) Date de dépôt: 31.08.2011
(51) Int. Cl.: B41F 16/00, B41F 19/00

(54) **DISPOSITIF DE GUIDAGE DE BANDES POUR MACHINE D'ESTAMPAGE**
VORRICHTUNG ZUR STREIFENFÜHRUNG FÜR EINE FOLIENPRÄGEVORRICHTUNG
DEVICE FOR GUIDING STRIPS FOR A STAMPING MACHINE

(30) Priorité: 16.09.2010 EP 10009666
(43) Date de publication de la demande: 24.07.2013
(73) Titulaire: BOBST MEX SA, 1031 Mex (CH)
(72) Inventeur: BADOUX, Frédéric, 200030 Shanghai (CN)
(74) Mandataire: Poirier, Jean-Michel Serge
(86) Numéro de dépôt international: PCT/EP2011/004381
(87) Numéro de publication internationale: WO 2012/034649

(56) Documents cités:
- EP-A2- 1 468 828
- EP-A2- 1 593 503

## Description

La présente invention concerne un dispositif permettant de guider le défilement d'une ou plusieurs bandes à estamper à l'entrée d'une presse à platine.

L'invention trouve une application particulièrement avantageuse dans le domaine des machines d'estampage.

Il est connu d'imprimer des textes et/ou des motifs par estampage, c'est-à-dire de déposer par pression sur un support en forme de feuille, de la pellicule colorée ou métallisée issue d'une ou plusieurs bandes à estamper communément appelées bandes métallisées. Dans l'industrie, une telle opération de transfert est habituellement réalisée au moyen d'une presse à platine verticale, dans laquelle les supports d'impression sont introduits feuille à feuille, tandis que l'alimentation en bandes à estamper s'opère de façon continue.

De tels presses à platine sont connues de EP1593503-A2 ou EP1468828-A2.

Dans une presse à platine standard, l'estampage se s'opère entre une platine fixe s'étendant à l'horizontale, et une platine montée mobile en déplacement suivant un mouvement de va-et-vient vertical. Ce type de presse étant généralement automatisée, des moyens de transport sont prévus pour amener une à une chaque feuille entre les platines. Dans la pratique, il s'agit habituellement d'une série de barres de pinces qui viennent chacune à leur tour saisir une feuille au niveau de son bord frontal, avant de la tirer entre les deux platines de la presse lorsque ces dernières sont suffisamment écartées.

Une bande à estamper est pour sa part schématiquement composée d'un film support de type polyester, sur lequel est solidarisée une couche pigmentée par l'intermédiaire d'une couche de cire. La face externe de cette couche pigmentée est quant à elle enduite d'une couche adhésive thermofusible. Comme dans le cas des feuilles, l'alimentation de la presse en bandes à estamper est traditionnellement automatisée, dans le cas présent au moyen d'un système d'entraînement à même de dérouler et de faire circuler chacune desdites bandes suivant un trajet de défilement bien déterminé, qui passe notamment à travers la presse à platine. Généralement, un tel système d'entraînement de bandes combine une série de barres de renvois qui sont implantés tout le long du trajet de défilement pour guider la circulation des bandes, avec plusieurs arbres d'avances qui sont positionnés en aval dudit trajet de défilement pour entraîner respectivement chacune desdites bandes en déplacement.

En pratique, le trajet de défilement des bandes à estamper passant à travers la presse à platine, une barre de renvoi est souvent présente directement à proximité de l'entrée de ladite presse. Comme sa position d'implantation conditionne le passage des bandes entre les platines, elle est usuellement solidarisée de façon rigide à une partie fixe de la presse, en général à la platine supérieure.

Ce type d'organe de renvoi présente toutefois l'inconvénient d'être particulièrement exposé aux salissures, tout en étant intrinsèquement difficile d'accès. Il s'avère donc extrêmement difficile de le nettoyer ou d'intervenir mécaniquement sur lui.

En terme de salissures, on pense notamment ici aux particules métallisées ou colorées, aux particules de colle, et aussi aux poussières environnantes. La barre de renvoi est en effet vouée à être au contact permanent des bandes à estamper qui, on le rappelle, supportent sur une face de la pellicule colorée ou métallisée et sur l'autre face de la colle. La barre de renvoi va donc avoir logiquement tendance à s'encrasser de façon rapide.

En ce qui concerne cette fois le manque d'accessibilité, il provient essentiellement du fait que la barre de renvoi est implantée à proximité directe de l'entrée de la presse à platine, c'est-à-dire dans une zone particulièrement encombrée de la machine d'estampage. A cet endroit en effet, il est notamment courant de trouver un système de verrouillage du châssis supportant certains outils de la presse à platine, un système de verrouillage des barres de pinces, un abat feuille, ainsi que des éléments particulièrement volumineux du système d'entraînement des barres de pinces.

Aussi, le problème technique à résoudre par l'objet de la présente invention, est de proposer un dispositif de guidage d'au moins une bande à estamper à l'entrée d'une presse à platine, dispositif de guidage qui permettrait d'éviter les problèmes de l'état de la technique en offrant notamment un entretien sensiblement facilité.

La solution au problème technique posé consiste, selon la présente invention, en ce que le dispositif de guidage comporte un organe de renvoi qui est monté mobile en déplacement entre une position de travail dans laquelle l'organe de renvoi est apte à diriger chaque bande à estamper à l'intérieur de la presse à platine suivant un plan de défilement donné, dit plan opérationnel, et une position d'entretien dans laquelle ledit organe de renvoi est placé dans un espace directement accessible par un utilisateur.

Il est important de signaler que la position de travail selon l'invention correspond à la position fixe dans laquelle sont implantés les organes de renvoi de l'état de la technique. La position d'entretien doit quant à elle être considérée comme une nouvelle position de fonctionnement, qui en théorie peut se situer dans un quelconque espace libre de la machine, du moment que ce dernier s'avère sensiblement plus facile d'accès que l'espace dédié à la position de travail.

Il est par ailleurs entendu que dans l'ensemble de ce texte, le plan opérationnel désigne le plan dans lequel est sensée défiler chaque bande à estamper lorsque la presse à platine est dans son mode de fonctionnement normal (figure 3).

Quoi qu'il en soit, l'invention telle qu'ainsi définie présente l'avantage de garantir une grande commodité d'accès à l'organe de renvoi. Grâce à sa mobilité, l'organe de renvoi peut en effet être déplacé dans une zone facilement accessible de la machine. Il devient ainsi particulièrement aisé de procéder à un nettoyage ou à une quelconque intervention mécanique.

La présente invention concerne en outre les caractéristiques qui ressortiront au cours de la description qui va suivre, et qui devront être considérées isolément ou selon toutes leurs combinaisons techniques possibles.

Cette description est destinée à mieux faire comprendre en quoi consiste l'invention et comment elle peut être réalisée. La description est par ailleurs donnée à titre d'exemple non limitatif en référence aux dessins annexés dans lesquels:
La figure 1 illustre une machine d'impression dans laquelle est intégrée une station d'estampage qui est équipée d'un dispositif de guidage de bandes conforme à l'invention.
La figure 2 montre en détail la station d'estampage dont est pourvue la machine d'impression objet de la figure 1.
La figure 3 représente le dispositif de guidage de bandes en position de travail.
La figure 4 fait apparaître le dispositif de guidage en position d'entretien.
La figure 5 illustre le dispositif de guidage dans une position de maintenance permettant d'intervenir au niveau de la presse à platine.

Pour des raisons de clarté, les mêmes éléments ont été désignés par des références identiques. De même, seuls les éléments essentiels pour la compréhension de l'invention ont été représentés, et ceci sans respect de l'échelle et de manière schématique.

La figure 1 représente une machine d'impression 1 qui est destinée à la personnalisation d'emballages en carton pour l'industrie du luxe. Communément appelée machine de dorure, cette machine d'impression 1 est classiquement composée de plusieurs stations de travail 100, 200, 300, 400, 500 qui sont juxtaposées mais interdépendantes une à une pour former un ensemble unitaire à même de traiter une succession de supports en forme de feuille. On trouve ainsi un margeur 100, une table de marge 200, une station d'estampage 300, une station d'alimentation et de récupération de bande 400, ainsi qu'une station réception 500. Un dispositif de transport 600 est par ailleurs prévu pour déplacer individuellement chaque feuille depuis la sortie de la table de marge 200 jusqu'à la station de réception 500, y compris à travers la station d'estampage 300.

Les différentes parties 100, 200, 300, 400, 500, 600 de la machine d'impression 1 étant parfaitement connues de l'état de la technique, elles ne seront pas décrites en détail ici, tant au niveau de leur structure que de leur fonctionnement.

On précisera simplement que dans ce mode particulier de réalisation, choisi uniquement à titre d'exemple, le margeur 100 est approvisionné au moyen d'une succession de palettes sur chacune desquelles sont empilées une pluralité de feuilles de carton. Ces dernières sont successivement enlevées du dessus de la pile par un organe de préhension à succion qui les transporte jusqu'à la table de marge 200 directement adjacente.

Au niveau de la table de marge 200, les feuilles sont mises en nappe par l'organe de préhension à succion, c'est-à-dire posées l'une après l'autre de façon à se chevaucher partiellement. L'ensemble de la nappe est ensuite entraîné en déplacement le long d'un plateau 210 en direction de la station d'estampage 300, au moyen d'un mécanisme de transport à courroies. A l'extrémité de la nappe, la feuille de tête est systématiquement positionnée avec précision au moyen de taquets frontaux et latéraux.

La station de travail située juste après la table de marge 200 est donc la station d'estampage 300. Cette dernière a pour fonction de déposer sur chaque feuille, par estampage à chaud, de la pellicule métallisée qui est issue d'une unique bande à estamper 410 dans cette exemple de réalisation. Elle utilise pour cela une presse à platine 310 à l'intérieur de laquelle l'opération d'estampage s'opère classiquement, entre une platine supérieure chauffante 320 qui est fixe, et une platine inférieure 330 qui est montée mobile en déplacement suivant un mouvement de va-et-vient vertical.

En aval de la station d'estampage 300, on trouve la station d'alimentation et de récupération de bande 400. Comme son nom l'indique, cette station joue un double rôle puisqu'elle est chargée d'assurer à la fois l'alimentation de la machine en bande à estamper 410, ainsi que l'évacuation de cette même bande une fois celle-ci usagée.

Dans cet exemple particulier de réalisation, la bande 410 est stockée classiquement sous une forme enroulée, autour d'une bobine d'alimentation 420 montée rotative. De façon analogue, après son passage à travers la presse à platine 310, la bande 410 vient s'enrouler autour d'une bobine de récupération 430 montée rotative.

Entre son point de stockage et son point de récupération, la bande 410 est entraînée en déplacement par un système d'entraînement 440 qui est à même de la faire circuler sur une distance donnée et suivant un trajet de défilement déterminé qui passe notamment à travers la presse à platine 310. Ce système d'entraînement de bande 440 est principalement composé, d'une part, d'une série de barres de renvoi 441 qui sont implantées le long du trajet de défilement pour guider le déplacement de la bande 410, et d'autre part, de l'association d'un arbre d'avance 442 et d'un galet presseur 443 qui sont positionnés en aval dudit trajet de défilement pour entraîner et tendre ladite bande 410 en déplacement.

Le processus de traitement des feuilles dans la machine d'impression 1 s'achève dans la station de réception 500 dont la principale fonction est de reconditionner en pile les feuilles préalablement traitées. Pour cela, le dispositif de transport 600 est agencé de manière à relâcher automatiquement chaque feuille lorsque cette dernière se retrouve au droit de cette nouvelle pile. La feuille tombe alors de façon équerrée sur le dessus de la pile.

De manière très classique, le dispositif de transport 600 met en oeuvre une série de barres de pinces 610 qui sont montées mobiles en translation transversale par l'intermédiaire de deux trains de chaîne 620 disposés latéralement de chaque côté de la machine d'estampage 1. Chaque train de chaîne 620 parcourt une boucle qui permet aux barres de pinces 610 de suivre une trajectoire passant successivement par la station d'estampage 300, la station d'alimentation et d'évacuation 400 et la station de réception 500.

Ainsi qu'on peut le voir sur la figure 2, la station d'estampage 300 dispose en outre d'un dispositif 10 capable de guider la bande à estamper 410 à l'entrée de la presse à platine 310. Conformément à l'objet de la présente invention, ce dispositif de guidage 10 comprend un organe de renvoi 20 qui est monté mobile en déplacement. Cette mobilité s'exerce entre une position de travail (figure 3) dans laquelle l'organe de renvoi 20 est à même de diriger la bande à estamper 410 à l'intérieur de la presse à platine 310 suivant un plan de défilement donné, dit plan opérationnel, et une position d'entretien (figure 4) dans laquelle ledit organe de renvoi 20 est placé dans un espace directement accessible par un utilisateur.

Ainsi qu'on peut le voir clairement à la figure 4, en position d'entretien, l'organe de renvoi 20 est placé à distance du plan opérationnel qu'est sensé suivre chaque bande à estamper 410 à l'intérieur de la presse à platine 310.

De manière particulièrement avantageuse, le dispositif de guidage 10 est doté de premiers moyens de guidage 30 qui sont à même de guider le déplacement de l'organe de renvoi 20 entre la position de travail et la position d'entretien.

Dans ce mode particulier de réalisation, les premiers moyens de guidage 30 sont constitués par un support 31 qui est solidaire de l'organe de renvoi 20, et qui est monté coulissant par rapport à un rail de guidage 32. Il est cependant entendu que tout autre moyen de guidage connu pourrait être utilisé de manière équivalente.

Selon une autre caractéristique avantageuse de l'invention, le dispositif de guidage 10 est également pourvu de premiers moyens moteurs 40 qui sont en mesure d'entraîner en déplacement l'organe de renvoi 20 entre la position de travail et la position d'entretien.

Dans cet exemple de réalisation, les premiers moyens moteurs 40 sont constitués par un vérin pneumatique 41 qui génère directement le coulissement du support 31 le long du rail de guidage 32. Mais là encore, tout autre moyen moteur connu pourrait être utilisé de manière équivalente. On pense par exemple ici à l'association de plusieurs vérins pneumatiques, à un ou plusieurs vérins hydrauliques ou à un moteur électrique linéaire.

Conformément à un mode de réalisation actuellement préféré de l'invention, l'organe de renvoi 20 est monté mobile en translation suivant une direction sensiblement orthogonale au plan opérationnel dans lequel doit défiler la bande à estamper 410 lorsque la presse à platine 310 est en fonctionnement.

Il est entendu ici que la translation peut s'effectuer suivant une trajectoire quelconque, c'est-à-dire être purement rectiligne ou circulaire, ou être plus généralement curviligne, voire résulter de n'importe quelle combinaison de ces mouvements.

Concrètement, l'organe de renvoi 20 est ici constitué par un renvoi à air 21 de forme allongée, qui est monté mobile en translation transversale entre la position de travail et la position d'entretien.

Ce renvoi à air 21 s'avère tout à fait classique puisqu'il se présente sous la forme d'un tube de section circulaire, dans lequel circule de l'air comprimé, et à travers la paroi duquel est percée une pluralité d'orifices destinés à laisser s'échapper ledit air comprimé. Le film d'air ainsi créé entre le tube et la bande 410 permet de limiter les forces de frottement et donc de favoriser le glissement.

Il est par ailleurs à noter que comme tout renvoi à air de l'état de la technique, l'organe de renvoi 20 selon l'invention est parfaitement capable de supporter un ou plusieurs clips de guidage à même de guider latéralement le défilement de chaque bande à estamper utilisée.

La figure 3 montre que le plan opérationnel s'étend au plus près de la platine supérieure 320 de la presse 310, afin que la bande à estamper 410 puisse défiler de manière affleurante par rapport aux outils d'estampage qui sont montés sous ladite platine supérieure 320. Or les outils en question doivent être changés à chaque fois qu'un nouveau travail d'impression est à réaliser. Pour pouvoir réaliser facilement cette opération, le dispositif de guidage 10 dispose d'une position de maintenance permettant d'écarter momentanément la bande à estamper 310 de la platine supérieure 320, et donc du plan de défilement opérationnel (figure 5).

Pour cela, et selon une autre particularité de l'invention, le dispositif de guidage 10 dispose d'un organe de maintien 50 qui est monté mobile en déplacement. Sa mobilité s'exerce entre une position passive dans laquelle l'organe de maintien 50 est sans effet direct sur la disposition de la bande à estamper 410 à l'intérieur de la presse à platine 310 (figures 3 et 4), et une position active dans laquelle il est apte à maintenir la bande à estamper 410 à distance dudit plan opérationnel (figure 5).

Plusieurs cas de figures peuvent alors se présenter en fonction de la position effective de l'organe de renvoi 20.

Ainsi qu'on peut le voir à la figure 3, lorsque l'organe de renvoi 20 est en position de travail, le dispositif de guidage 10 est agencé de manière à ce qu'en position passive, l'organe de maintien 50 se tienne à l'écart de la bande à estamper 410. La bande à estamper 410 s'étend alors précisément dans le plan opérationnel.

Par contre, quand l'organe de renvoi 20 est en position d'entretien, deux solutions peuvent être envisagées suivant que l'organe de maintien 50 est en position passive ou en position active.

Ainsi donc, si l'organe de maintien 50 est en position passive conformément à la figure 4, l'ensemble sera de préférence ménagé de façon à ce que ledit organe de maintien 50 soit en mesure de maintenir chaque bande à estamper 410 sensiblement dans le plan opérationnel.

A contrario, dès lors que l'organe de maintien 50 est en position active, l'ensemble sera avantageusement agencé de manière à ce que ledit organe de maintien 50 soit à même de maintenir chaque bande à estamper 410 à distance dudit plan opérationnel (configuration non représentée).

Les figures 3 à 5 montrent par ailleurs clairement que l'organe de maintien 50 est implanté entre l'organe de renvoi 20 et la presse à platine 310.

De manière particulièrement avantageuse, le dispositif de guidage 10 est doté de seconds moyens de guidage 60 qui sont à même de guider le déplacement de l'organe de maintien 50 entre la position passive et la position active.

De manière analogue à ce qui a été dit pour l'organe de renvoi 20, dans cet exemple de réalisation, les seconds moyens de guidage 60 sont constitués par un support 61 qui est solidaire de l'organe de maintien 50, et qui est monté coulissant par rapport à un rail de guidage 62. Il est cependant entendu là aussi que tout autre moyen de guidage connu pourrait être utilisé de manière équivalente.

Selon une autre caractéristique avantageuse de l'invention, le dispositif de guidage 10 est également pourvu de seconds moyens moteurs 70 qui sont en mesure d'entraîner en déplacement l'organe de maintien 50 entre la position passive et la position active.

Dans l'exemple de réalisation des figures 1 à 5, les seconds moyens moteurs 70 sont constitués par un vérin pneumatique 71 qui actionne directement le support 61 le long du rail de guidage 62. Mais là encore, tout autre moyen moteur connu pourrait être utilisé de manière équivalente. On pense notamment à l'association de plusieurs vérins pneumatiques, à un ou plusieurs vérins hydrauliques ou à un moteur électrique linéaire.

Conformément à un mode de réalisation actuellement préféré de l'invention, l'organe de maintien 50 est monté mobile en translation suivant une direction sensiblement orthogonale au plan opérationnel dans lequel défile la bande à estamper 410 à l'intérieur de la presse à platine 310.

Ici aussi, il est entendu que la translation peut s'effectuer suivant une trajectoire quelconque, c'est-à-dire être purement rectiligne ou circulaire, ou être davantage curviligne, voire résulter de n'importe quelle combinaison de ces mouvements.

Dans cet exemple de réalisation, l'organe de maintien 50 est constitué par une barre 51 qui est montée mobile en translation transversale entre la position passive et la position active.

Les figures 3 à 5 montrent précisément que la barre 51 présente une section rectangulaire afin d'offrir une rigidité satisfaisante. Par ailleurs, la bande à estamper 410 étant destinée à entrer en contact de deux faces directement adjacentes de la barre 51, l'ensemble est agencé de manière à ce que lesdites faces soient reliées par une surface arrondie en guise d'arête. Cette caractéristique permet de ne pas endommager la bande à estamper 410.

Bien entendu, l'invention concerne également toute station d'estampage 300 (figure 2) comprenant une presse à platine 310, ainsi qu'un dispositif de guidage 10 tel que précédemment décrit.

Mais plus généralement encore, l'invention est relative à toute machine d'impression 1 (figure 1) dotée d'une telle station d'estampage 300.

## Revendications

1. Dispositif de guidage (10) d'au moins une bande à estamper (410) à l'entrée d'une presse à platine (310) comportant un organe de renvoi (20), **caractérisé en ce que** l'organe de renvoi (20) est monté mobile en déplacement entre une position de travail dans laquelle l'organe de renvoi (20) est apte à diriger chaque bande à estamper (410) à l'intérieur de la presse à platine (310) suivant un plan de défilement donné, dit plan opérationnel, et une position d'entretien dans laquelle ledit organe de renvoi (20) est placé dans un espace directement accessible par un utilisateur.

2. Dispositif de guidage (10) selon la revendication 1, **caractérisé en ce qu'**en position d'entretien, l'organe de renvoi (20) est placé à distance du plan opérationnel.

3. Dispositif de guidage (10) selon l'une des revendications 1 ou 2, **caractérisé en ce qu'**il comporte des premiers moyens de guidage (30) aptes à guider le déplacement de l'organe de renvoi (20) entre la position de travail et la position d'entretien.

4. Dispositif de guidage (10) selon l'une quelconque des revendications 1 à 3, **caractérisé en ce qu'**il comporte des premiers moyens moteurs (40) aptes à entraîner en déplacement l'organe de renvoi (20) entre la position de travail et la position d'entretien.

5. Dispositif de guidage (10) selon l'une quelconque des revendications 1 à 4, **caractérisé en ce que** l'organe de renvoi (20) est monté mobile en translation suivant une direction sensiblement orthogonale au plan opérationnel.

6. Dispositif de guidage (10) selon l'une quelconque des revendications 1 à 5, **caractérisé en ce que** l'organe de renvoi (20) est constitué par un renvoi à air (21) de forme allongée, qui est monté mobile en translation transversale entre la position de travail et la position d'entretien.

7. Dispositif de guidage (10) selon l'une quelconque des revendications 1 à 6, **caractérisé en ce qu'**il comporte en outre un organe de maintien (50) qui est monté mobile en déplacement entre une position passive dans laquelle il est sans effet direct sur la disposition de chaque bande à estamper (410) à l'intérieur de la presse à platine (310), et une position active dans laquelle il est apte à maintenir chaque bande à estamper (410) à distance dudit plan opérationnel.

8. Dispositif de guidage (10) selon la revendication 7, **caractérisé en ce que** lorsque l'organe de renvoi (20) est en position de travail, l'organe de maintien (50) en position passive se tient à l'écart de chaque bande à estamper (410).

9. Dispositif de guidage (10) selon l'une des revendications 7 ou 8, **caractérisé en ce que** lorsque l'organe de renvoi (20) est en position d'entretien, l'organe de maintien (50) en position passive est apte à maintenir chaque bande à estamper (410) sensiblement dans le plan opérationnel.

10. Dispositif de guidage (10) selon l'une quelconque des revendications 7 à 9, **caractérisé en ce que** lorsque l'organe de renvoi (20) est en position d'entretien, l'organe de maintien (50) en position active est apte à maintenir chaque bande à estamper (410) à l'écart du plan opérationnel.

11. Dispositif de guidage (10) selon l'une quelconque des revendications 7 à 10, **caractérisé en ce que** l'organe de maintien (50) est implanté entre l'organe de renvoi (20) et la presse à platine (310).

12. Dispositif de guidage (10) selon l'une quelconque des revendications 7 à 11, **caractérisé en ce qu'**il comporte des seconds moyens de guidage (60) aptes à guider le déplacement de l'organe de maintien (50) entre la position passive et la position active.

13. Dispositif de guidage (10) selon l'une quelconque des revendications 7 à 12, **caractérisé en ce qu'**il comporte des seconds moyens moteurs (70) aptes à entraîner en déplacement l'organe de maintien (50) entre la position passive et la position active.

14. Dispositif de guidage (10) selon l'une quelconque des revendications 7 à 13, **caractérisé en ce que** l'organe de maintien (50) est monté mobile en translation suivant une direction sensiblement orthogonale au plan opérationnel.

15. Dispositif de guidage (10) selon l'une quelconque des revendications 7 à 14, **caractérisé en ce que** l'organe de maintien (50) est constitué par une barre (51) qui est montée mobile en translation transversale entre la position passive et la position active.

16. Dispositif de guidage (10) selon l'une quelconque des revendications 7 à 15, **caractérisé en ce que** la barre (51) présente une section rectangulaire, et **en ce que** chaque bande à estamper (410) étant destinée à entrer en contact de deux faces directement adjacentes de la barre (51), lesdites faces sont reliées par une surface arrondie en guise d'arête.

17. Station d'estampage (300) comprenant une presse à platine (310), **caractérisée en ce qu'**elle comporte en outre un dispositif de guidage (10) selon l'une quelconque des revendications précédentes.

18. Machine d'impression (1), **caractérisée en ce qu'**elle comporte une station d'estampage (300) selon la revendication précédente.

## Patentansprüche

1. Vorrichtung zum Führen (10) von mindestens eines Streifens zum Prägen (410) am Eingang einer Tiegeldruckpresse (310), die ein Umlenkorgan (20) aufweist, **dadurch gekennzeichnet, dass** das Umlenkorgan (20) beweglich in Verschiebung zwischen einer Arbeitsposition, in der das Umlenkorgan (20) geeignet ist, jeden Streifen zum Prägen (410) im Inneren der Tiegeldruckpresse (310) nach einer bestimmten Laufebene, der sogenannten Betriebsebene, zu lenken, und einer Wartungsposition, in der das Umlenkorgan (20) an einem Platz angeordnet ist, der von einem Benutzer direkt zugänglich ist, angebracht ist.

2. Vorrichtung zum Führen (10) nach Anspruch 1, **dadurch gekennzeichnet, dass** das Umlenkorgan (20) in der Wartungsposition von der Betriebsebene beabstandet angeordnet ist.

3. Vorrichtung zum Führen (10) nach einem der Ansprüche 1 oder 2, **dadurch gekennzeichnet, dass** sie erste Führungsmittel (30)aufweist, die geeignet sind, das Verschieben des Umlenkorgans (20) zwischen der Arbeitsposition und der Wartungsposition zu führen.

4. Vorrichtung zum Führen (10) nach einem der Ansprüche 1 bis 3, **dadurch gekennzeichnet, dass** sie erste Antriebsvorrichtungen (40)aufweist, die geeignet sind, das Umlenkorgan (20) in Verschiebung zwischen der Arbeitsposition und der Wartungsposition anzutreiben.

5. Vorrichtung zum Führen (10) nach einem der Ansprüche 1 bis 4, **dadurch gekennzeichnet, dass** das Umlenkorgan (20) in einer im Wesentlichen orthogonalen Richtung zur Betriebsebene translatorisch beweglich angeordnet ist.

6. Vorrichtung zum Führen (10) nach einem der Ansprüche 1 bis 5, **dadurch gekennzeichnet, dass** das Umlenkorgan (20) aus einer Luftumlenkvorrichtung (21) mit länglicher Form gebildet ist, die zwischen der Arbeitsposition und der Wartungsposition quer verschiebbar angeordnet ist.

7. Vorrichtung zum Führen (10) nach einem der Ansprüche 1 bis 6, **dadurch gekennzeichnet, dass** sie zudem ein Halteelement (50) aufweist, das beweglich in Verschiebung zwischen einer passiven Position, in der es keine direkte Wirkung auf die Anordnung jedes Streifens zum Prägen (410) im Inneren der Tiegeldruckpresse (310) hat, und einer aktiven Position, in der es geeignet ist, jeden Streifen zum Prägen (410) von der Betriebsebene beabstandet zu halten, angeordnet ist.

8. Vorrichtung zum Führen (10) nach Anspruch 7, **dadurch gekennzeichnet, dass** sich das Halteelement (50), wenn sich das Umlenkorgan (20) in der Arbeitsposition befindet, in der passiven Position von jedem Streifen zum Prägen (410) entfernt hält.

9. Vorrichtung zum Führen (10) nach Anspruch 7 oder 8, **dadurch gekennzeichnet, dass**, wenn sich das Umlenkorgan (20) in der Wartungsposition befindet, das Halteelement (50) in der passiven Position geeignet ist, jeden Streifen zum Prägen (410) im Wesentlichen in der Betriebsebene zu halten.

10. Vorrichtung zum Führen (10) nach einem der Ansprüche 7 bis 9, **dadurch gekennzeichnet, dass**, wenn sich das Umlenkorgan (20) in der Wartungsposition befindet, das Halteelement (50) in der aktiven Position geeignet ist, jeden Streifen zum Prägen (410) von der Betriebsebene entfernt zu halten.

11. Vorrichtung zum Führen (10) nach einem der Ansprüche 7 bis 10, **dadurch gekennzeichnet, dass** das Halteelement (50) zwischen dem Umlenkorgan (20) und der Tiegeldruckpresse (310) angeordnet ist.

12. Vorrichtung zum Führen (10) nach einem der Ansprüche 7 bis 11, **dadurch gekennzeichnet, dass** sie zweite Führungsmittel (60) aufweist, die geeignet sind, das Verschieben des Halteelements (50) zwischen der passiven Position und der aktiven Position zu führen.

13. Vorrichtung zum Führen (10) nach einem der Ansprüche 7 bis 12, **dadurch gekennzeichnet, dass** sie zweite Antriebsvorrichtungen (70) aufweist, die geeignet sind, das Halteelement (50) in Verschiebung zwischen der passiven Position und der aktiven Position anzutreiben.

14. Vorrichtung zum Führen (10) nach einem der Ansprüche 7 bis 13, **dadurch gekennzeichnet, dass** das Halteelement (50) in einer im Wesentlichen orthogonalen Richtung zur Betriebsebene translatorisch beweglich angeordnet ist.

15. Vorrichtung zum Führen (10) nach einem der Ansprüche 7 bis 14, **dadurch gekennzeichnet, dass** das Halteelement (50) aus einer Stange (51) gebildet ist, die quer verschiebbar zwischen der passiven Position und der aktiven Position beweglich angeordnet ist.

16. Vorrichtung zum Führen (10) nach einem der Ansprüche 7 bis 15, **dadurch gekennzeichnet, dass** die Stange (51) einen rechteckigen Querschnitt aufweist, und dass, nachdem jeder Streifen zum Prägen (410) dazu bestimmt ist, mit zwei direkt benachbarten Seiten der Stange (51) in Kontakt zu kommen, die Seiten durch eine abgerundete Oberfläche als Kante verbunden sind.

17. Prägestation (300), umfassend eine Tiegeldruckpresse (310), **dadurch gekennzeichnet, dass** sie zudem eine Vorrichtung zum Führen (10) nach einem der vorhergehenden Ansprüche aufweist.

18. Druckmaschine (1), **dadurch gekennzeichnet, dass** sie eine Prägestation (300) nach dem vorhergehenden Anspruch aufweist.

## Claims

1. Guiding device (10) for guiding at least one stamping foil (410) at the inlet to a platen press (310), comprising a diverting member (20), **characterized in that** the diverting member (20) is mounted with the ability to move between a work position in which the diverting member (20) is able to direct each stamping foil (410) into the platen press (310) in a given feed plane, known as the operational plane, and a maintenance position in which said diverting member (20) is placed in a space directly accessible to a user.

2. Guiding device (10) according to Claim 1, **characterized in that** in the maintenance position, the diverting member (20) is positioned some distance away from the operational plane.

3. Guiding device (10) according to either of Claims 1 and 2, **characterized in that** it comprises first guide means (30) able to guide the movement of the diverting member (20) between the work position and the maintenance position.

4. Guiding device (10) according to any one of Claims 1 to 3, **characterized in that** it comprises first drive means (40) able to drive the movement of the diverting member (20) between the work position and the maintenance position.

5. Guiding device (10) according to any one of Claims 1 to 4, **characterized in that** the diverting member (20) is mounted with translational mobility in a direction substantially orthogonal to the operational plane.

6. Guiding device (10) according to any one of Claims 1 to 5, **characterized in that** the diverting member (20) consists of an air-powered diverting member (21) of elongate shape, which is mounted with transverse translational mobility between the work position and the maintenance position.

7. Guiding device (10) according to any one of Claims 1 to 6, **characterized in that** it further comprises a holding member (50) which is mounted with the ability to move between a passive position in which it has no direct effect on the arrangement of each stamping foil (410) inside the platen press (310) and an active position in which it is able to hold each stamping foil (410) some distance away from said operational plane.

8. Guiding device (10) according to Claim 7, **characterized in that** when the diverting member (20) is in the work position, the holding member (50) in the passive position keeps away from each stamping foil (410).

9. Guiding device (10) according to either of Claims 7 and 8, **characterized in that** when the diverting member (20) is in the maintenance position, the holding member (50) in the passive position is able to hold each stamping foil (410) substantially in the operational plane.

10. Guiding device (10) according to any one of Claims 7 to 9, **characterized in that** when the diverting member (20) is in the maintenance position, the holding member (50) in the active position is able to hold each stamping foil (410) away from the operational plane.

11. Guiding device (10) according to any one of Claims 7 to 10 **characterized in that** the holding member (50) is installed between the diverting member (20) and the platen press (310).

12. Guiding device (10) according to any one of Claims 7 to 11, **characterized in that** it comprises second guide means (60) able to guide the movement of the holding member (50) between the passive position and the active position.

13. Guiding device (10) according to any one of Claims 7 to 12, **characterized in that** it comprises second drive means (70) able to guide the movement of the holding member (50) between the passive position and the active position.

14. Guiding device (10) according to any one of Claims 7 to 13, **characterized in that** the holding member (50) is mounted with translational mobility in a direction substantially orthogonal to the operational plane.

15. Guiding device (10) according to any one of Claims 7 to 14, **characterized in that** the holding member (50) consists of a bar (51) which is mounted with transverse translational mobility between the passive position and the active position.

16. Guiding device (10) according to any one of Claims 7 to 15, **characterized in that** the bar (51) is of rectangular cross section, and **in that**, with each stamping foil (410) being intended to come into contact with two directly adjacent faces of the bar (51), said faces are connected by a rounded surface by way of a corner edge.

17. Stamping station (300) comprising a platen press (310), **characterized in that** it further comprises a guiding device (10) according to any one of the preceding claims.

18. Printing machine (1), **characterized in that** it comprises a stamping station (300) according to the preceding claim.
